# EUROPÄISCHE PATENTSCHRIFT

(11) **EP 2 236 330 B1**
(45) Veröffentlichungstag und Bekanntmachung des Hinweises auf die Patenterteilung: **28.09.2011**
(21) Anmeldenummer: 09004596.4
(22) Anmeldetag: 30.03.2009
(51) Int. Cl.: B60H 1/22, H05B 3/06, H05B 3/50

(54) **Elektrische Heizvorrichtung für ein Kraftfahrzeug**
Electric heater for a motor vehicle
Dispositif de chauffage électrique pour véhicule automobile

(43) Veröffentlichungstag der Anmeldung: 06.10.2010
(73) Patentinhaber: Eberspächer catem GmbH & Co. KG, 76863 Herxheim bei Landau (DE)
(72) Erfinder: Niederer, Michael, 76889 Kapellen-Drusweiler (DE); Bohlender, Franz, 76870 Kandel (DE); Walz, Kurt, 76767 Hagenbach (DE)
(74) Vertreter: Grünecker, Kinkeldey, Stockmair & Schwanhäusser Anwaltssozietät

(56) Entgegenhaltungen:
- EP-A- 0 516 112
- EP-A- 1 580 495
- WO-A-02/057100

## Beschreibung

Die vorliegende Erfindung betrifft eine elektrische Heizvorrichtung für ein Kraftfahrzeug mit wenigstens einem PTC-Heizelement mit im Wesentlichen parallel zueinander ausgerichteten und zwischen sich mindestens ein PTC-Element aufnehmenden Kontaktblechen und einer Leiterplatte, welche wenigstens eine Ausnehmung ausbildet, die von einer durch ein Kontaktblech ausgebildeten Kontaktzunge zum elektrischen Anschluss des PTC-Elementes an die Leiterplatte durchragt ist.

Derartige elektrische Heizvorrichtungen, die auch als PTC-Heizvorrichtungen bezeichnet werden, dienen zur Erwärmung im Kraftfahrzeug. So ist beispielsweise mit der EP 1 157 867 eine als gattungsbildend anzusehende elektrische Heizvorrichtung bekannt, bei der mehrere aus zwei parallel zueinander ausgerichteten Kontaktblechen und dazwischen in einer Ebene hintereinander angeordneten PTC-Elementen gebildete wärmeerzeugende Elemente in einem Rahmen aufgenommen sind. Diese wärmeerzeugenden Elemente sind alternierend zu wärmeabgebenden Elementen vorgesehen. Der so gebildete Schichtaufbau ist in einem Rahmen verspannt gehalten.

Ausgewählte Kontaktbleche der einzelnen wärmeerzeugenden Elemente sind seitlich über den Heizblock hinaus verlängert, um Kontaktzungen für den elektrischen Anschluss des Heizblocks zu schaffen. Bei der EP 1 157 867 sind diese Kontaktzungen durch Ausnehmungen einer Leiterplatte hindurchgeführt, die mit Bauelementen bestückt ist. Auf der dem Heizblock abgewandten Seite trägt die Leiterplatte ein die Leiterplatte überragendes Federelement, welches die Kontaktzunge klemmt und elektrisch mit der Leiterplatte kontaktiert.

Ein ähnlicher Aufbau hinsichtlich der Kontaktierung zwischen der Kontaktzunge und der Leiterplatte ist aus der EP 1 872 986 bekannt. Bei diesem Stand der Technik nehmen zwei Kontaktbleche jeweils mehrere übereinander geschichtete PTC-Elemente zwischen sich auf. Das so gebildete wärmeerzeugende Element ist über ein außenseitig wirkendes Keilelement, welches sich an einer Tasche abstützt und in diese Tasche hereingedrängt ist, verspannt, so dass die einzelnen Lagen mit gutem Kontakt aneinander anliegen. Das Keilelement bewirkt dementsprechend die Funktion einer Feder, die bei der EP 1 157 867 A1 den Schichtaufbau innerhalb des Rahmens verspannt. Auch bei der EP 1 872 986 werden die durch die Kontaktbleche gebildeten Kontaktzungen durch Ausnehmungen der Leiterplatte hindurchgeführt, um in Federelementen geklemmt zu werden, die die Leiterplatte auf der den wärmeerzeugenden Elementen abgewandten Rückseite überragen.

Der vorliegenden Erfindung liegt das Problem zugrunde, eine kompakt bauende elektrische Heizvorrichtung anzugeben.

Zur Lösung dieses Problems wird mit der vorliegenden Erfindung eine elektrische Heizvorrichtung mit dem Merkmal von Anspruch 1 angegeben. Dieses unterscheidet sich dadurch von dem gattungsbildenden Stand der Technik, dass ein gestanztes Anschlussstück vorgesehen ist, welches elektrisch leitend an eine Leiterbahn der Leiterplatte angeschlossen ist. Das Anschlussstück hat einen auf der Leiterplatte anliegenden Befestigungsabschnitt und zumindest eine in die Ausnehmung hineinragende Federzunge.

Eine Leiterplatte im Sinne von Anspruch 1 kann jede Leiterplatte sein, unabhängig davon, ob sie nun mit Bauelementen bestückt ist, oder lediglich Leiterbahnen zur Leitung von Strom zwischen zwei Punkten umfasst. Eine solche Leiterbahn kann beispielsweise vorgesehen sein, um elektrische Anschlüsse an der elektrischen Heizvorrichtung an einer von den Kontaktblechen entfernt liegenden Stelle vorzusehen. Regelmäßig werden die Kontaktbleche geradlinig über den Heizblock und durch die Ausnehmung der Leiterplatte hindurch verlängert. Durch Stanzbearbeitung können zwar Kontaktbleche auch einen in beliebiger Richtung winklig zu der Längserstreckung der Kontaktbleche des Heizblocks ausgerichteten Steckkontakt bereitstellen. Aus fertigungstechnischen Gründen werden solche Ausgestaltungen aber hinsichtlich ihrer räumlichen Ausdehnung als beschränkt angesehen. Dabei ist auch von Interesse, dass der Bauraum zur Unterbringung der elektrischen Heizvorrichtung in dem Kraftfahrzeug regelmäßig beschränkt ist.

Hier setzt die vorliegende Erfindung an und schlägt zum elektrischen Anschluss der die Leiterplatte durchragenden Kontaktzunge vor, zumindest eine in die Ausnehmung hineinragende Federzunge auszubilden. Diese Federzunge ist Teil eines Anschlussstückes, welches neben der besagten Federzunge zumindest einen auf der Leiterplatte in der Regel vollflächig anliegenden Befestigungsabschnitt hat. Dieser Befestigungsabschnitt dient zum Einen der Befestigung des Anschlussstückes an der Leiterplatte. Zum Anderen wird über den Befestigungsabschnitt regelmäßig eine elektrische Verbindung zwischen der Federzunge und damit dem Kontaktblech und wenigstens einer Leiterbahn der Leiterplatte hergestellt.

Im Gegensatz zum gattungsbildenden Stand der Technik, bei welchem das Federelement zur Halterung und elektrischen Kontaktierung mit der Leiterplatte selbige erheblich überragt, was zu einer erheblichen Erstreckung der Leiterplatte und der darauf befestigten Bauelemente in Längsrichtung der Kontaktbleche führt, befindet sich die das Kontaktblech klemmende Federzunge in der Ausnehmung, die durch die Leiterplatte zum Hindurchführen der Kontaktzunge ausgespart ist.

Bei einer bevorzugten Weiterbildung, die zu keiner substantiellen Vergrößerung der Abmessung der Leiterplatte in Erstreckungsrichtung der Kontaktbleche führt, befindet sich die Federzunge im Wesentlichen in der durch die Leiterplatte gebildeten Ebene. Vorzugsweise ist die Federzunge bei dieser bevorzugten Weiterbildung vollständig innerhalb der Ebene der Leiterplatte vorgesehen, d.h. die Federzunge überragt mit ihrem freien Ende, welches üblicherweise auf der den Befestigungsabschnitt abgewandten Seite der Leiterplatte vorgesehen ist, die Leiterplatte nicht.

Vorzugsweise geht die Federzunge unmittelbar von dem Befestigungsabschnitt auf Höhe der Ausnehmung ab und erstreckt sich von dem Befestigungsabschnitt ausschließlich in Richtung auf die Ausnehmung. Die in solcher Weise ausgebildete Federzunge trägt nicht oder nur sehr unwesentlich auf die Dicke der Leiterplatte auf. Der elektrische Anschluss des Kontaktbleches kann daher äußerst raumsparend erfolgen.

Im Hinblick auf eine möglichst solide Kontaktierung zwischen der Federzunge und der Kontaktzunge wird gemäß einer weiteren bevorzugten Ausgestaltung der vorliegenden Erfindung vorgeschlagen, die Federzunge mit ihrem freien Ende an einer die Ausnehmung umgebenden Wandung der Leiterplatte abzustützen. Diese Wandung erstreckt sich üblicherweise rechtwinklig zu der Ober- und Unterseite der Leiterplatte. Die solcher Art abgestützte Federzunge kann eine relativ hohe Anpresskraft gegen die Kontaktzunge ausüben, was die Kontaktierung der Kontaktzunge an der Federzunge verbessert.

Im Hinblick auf eine definierte Kontaktfläche zwischen der Federzunge und der Kontaktzunge wird gemäß einer weiteren bevorzugten Ausgestaltung der vorliegenden Erfindung vorgeschlagen, dass die nach Einführen der Kontaktzunge in die Ausnehmung mit der Kontaktzunge zusammenwirkende Oberfläche der Federzunge konvex ausgebildet ist. Diese konvexe Ausgestaltung kann vorzugsweise durch Umformen der Oberfläche der Kontaktzunge erfolgen. Die konvexe Ausgestaltung führt zu einer punkt- bzw. linienförmigen Anlage zwischen der Federzunge und der in der Regel aus einem flachen Blechstreifen gebildeten Kontaktzunge. Dementsprechend wird die von der Federzunge bewirkte Federkraft über eine geringe aber definierte Anlagefläche auf die Kontaktzunge übertragen, was zu einer sicheren und zuverlässigen Kontaktierung führt.

Gemäß einer weiteren bevorzugten Ausgestaltung der vorliegenden Erfindung sind an gegenüberliegenden Seiten der Ausnehmung jeweils Federzungen ausgebildet. Diese Federzungen ragen sämtlich in die Ausnehmung hinein und sind vorzugsweise mit einem gemeinsamen Befestigungsabschnitt verbunden, der auf der Oberfläche der Leiterbahn anliegt. Die Federzungen sind dabei vorzugsweise versetzt zueinander ausgebildet und durch Herausschneiden und Biegen aus der Blechebene des Halbzeuges in alternierender Weise vorgesehen, so dass die jeweiligen Federzungen gegenüberliegenden Wandungen der Ausnehmung vorgelagert sind und zwischen sich die Kontaktzunge klemmen.

Bei einer bevorzugten Weiterbildung liegt der Befestigungsabschnitt auf der dem wenigstens einen PTC-Element zugewandten Seite der Leiterplatte an, so dass beim Einführen der Kontaktzunge unter Aufbringen einer elastischen Vorspannung der Federzunge, die hierbei entstehende Reibkraft über die Anlagefläche zwischen dem Befestigungsabschnitt und der Oberfläche der Leiterplatte gehalten wird. Es ist insbesondere nicht zu befürchten, dass das Anschlussstück, speziell der Befestigungsabschnitt, beim Einbringen der Kontaktzunge in die Ausnehmung von der Leiterplatte abgehoben wird.

Gemäß einer weiteren bevorzugten Ausgestaltung der vorliegenden Erfindung weist das Anschlussstück wenigstens einen Haltesteg auf, der durch Stanzen und Umbiegen des das Anschlussstück bildenden Blechstreifens hergestellt ist. Dieser Haltesteg ragt von dem Befestigungsabschnitt ab, regelmäßig in etwa rechtwinklig hierzu und ist in einem an der Leiterplatte ausgesparten Befestigungsloch im Eingriff. Durch diesen Haltesteg wird zum Einen eine lagegenaue Positionierung des Anschlussstückes bei der Montage ermöglicht. Das Anschlussstück ist erst dann an der richtigen Stelle relativ zu der Leiterplatte montiert, wenn der wenigstens eine Haltesteg in dem zugeordneten Befestigungsloch im Eingriff ist.

Gemäß einer bevorzugten Weiterbildung ist das Befestigungsloch des Weiteren mit Lot ausgefüllt und der Haltesteg steht mit einer Leiterbahn der Leiterplatte elektrisch in Verbindung. Dabei kontaktiert das Lot regelmäßig die Umfangsfläche des Befestigungsloches, welches für sich wiederum mit einer elektrisch leitenden Beschichtung ausgekleidet ist. So sollte das Befestigungsloch vorzugsweise innen umfänglich mit einer Kupferbeschichtung versehen sein, über welche eine gute elektrische Verbindung zwischen dem Haltesteg, dem in dem Befestigungsloch aufgenommenen Lot und einer auf der Ober- und/oder Unterseite der Leiterplatte ausgebildeten und mit der Umfangsbeschichtung des Befestigungsloches elektrisch verbundenen Leiterbahn gegeben ist.

Der Haltesteg hat vorzugsweise eine Breite, die in etwa dem Durchmesser des Befestigungsloches entspricht. Dadurch ergib sich eine lagegenaue Positionierung des Anschlussstückes nach Einbringen des Haltesteges in das Befestigungsloch.

Gemäß der Weiterbildung nach Anspruch 10 wird dieses lagegenaue Einbringen des Haltesteges in das Befestigungsloch gefördert. Nach dieser Weiterbildung ist zwischen dem Haltesteg und dem Befestigungsabschnitt, der auf der Leiterplatte aufliegt, ein Zwischensteg vorgesehen, der gegenüber der Leiterplatte gekrümmt ausgebildet ist. Der Haltesteg und der Zwischensteg sind vorzugsweise durch Stanzen des den Befestigungsabschnitt bildenden Bleches zu einem Streifen herausgeschnitten. Der Zwischensteg ist durch Biegen des Streifens gekrümmt gegenüber derjenigen Anlagefläche der Leiterplatte herausgehoben, die für den Befestigungsabschnitt vorgesehen ist. Der von der Unterseite des Befestigungsabschnittes abragende Teil des Streifens erstreckt sich dementsprechend vorzugsweise streng rechtwinklig zu dieser Unterseite, wodurch das lagegenaue Einführen und Positionieren unter Beibehaltung einer flächigen Anlage des Befestigungsabschnittes an der Oberseite der Leiterplatte gewährleistet wird.

Vorzugweise liegt der Befestigungsabschnitt flächig besonders bevorzugt ganzflächig auf einer auf der Oberfläche der Leiterplatte ausgebildeten Leiterbahnen auf.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1:: eine perspektivische Ansicht eines Ausführungsbeispiels des Anschlussstü- ckes;
- Figur 2:: das in Figur 1 gezeigt Ausführungsbeispiel in einer perspektivischen Drauf- sicht nach Montage an der Leiterplatte;
- Figur 3:: eine Schnittansicht entlang der Linie III-III gemäß der Darstellung in Figur 2;
- Figur 4:: eine Schnittansicht entlang der Linie IV-IV gemäß der Darstellung in Figur 2; und
- Figur 5:: eine Schnittansicht entlang der Linie V-V gemäß der Darstellung in Figur 2 mit einer die Leiterplatte durchragenden Kontaktzunge.

Die Figuren 1 und 2 zeigen perspektivische Ansichten eines Ausführungsbeispiels eines Anschlussstückes für sich (Figur 1) und nach Einbau in eine Leiterplatte, die mit Bezugszeichen 1 gekennzeichnet ist und auf der oberseitig eine Leiterbahn 2 aus Kupfer vorgesehen ist. Auf der Leiterbahn 2 liegt ein Anschlussstück 3 auf, dessen wesentliche Bestandteile nachfolgend unter Bezugnahme auf die Figuren 1 und 2 erläutert werden.

Das Anschlussstück 3 hat einen durch einen ebenen Blechstreifen ausgebildeten Befestigungsabschnitt 4. In der Mitte dieses Befestigungsabschnittes 4 befinden sich an gegenüberliegenden Seiten einer länglichen Ausnehmung 5 alternierend vorgesehene Federzungen 6. Die Federzungen 6 sind durch Stanzen und Umbiegen aus dem das Anschlussstück 3 bildenden Blechstreifen gebildet. Die Federzungen 6 sind sämtlich zu der in Figur 1 gezeigten Unter- bzw. Anlageseite des Anschlussstückes 3 gebogen. Jede Federzunge 6 weist eine sich zu dem konvexen Bereich der Krümmung der Federzungen 6 konvex vorwölbende Kontaktfläche 7 auf. Diese Kontaktfläche 7 überragt die in Längsrichtung der Federzunge 6 vorgesehene gekrümmte Außenfläche der Federzunge 6. An gegenüberliegenden Enden und diagonal zueinander sind an dem Anschlussstück 3 Haltestege 8 vorgesehen. Auch diese Haltestege sind durch Stanzen und Biegen hergestellt. Dabei wird zunächst aus dem das Anschlussstück 3 bildenden Blechstreifen ein sich in Längsrichtung des Blechstreifens erstreckender Streifen freigeschnitten, der zwischen dem Befestigungsabschnitt 4 und dem Haltesteg 8 durch Biegen zu einem den Befestigungsabschnitt 4 außenseitig gekrümmt überragenden Zwischensteg 9 umgeformt wird, der den Haltesteg 8 mit dem Befestigungsabschnitt verbindet.

Wie sich aus der obigen Beschreibung ergibt, ist das Anschlussstück 3 allein durch Stanzbearbeitung an einem Blechstreifen ausgebildet. Dabei bildet der Befestigungsabschnitt 4 eine Anlagefläche auf die Leiterplatte 1 und damit eine ebene, lagegenaue Positionierung und Kontaktierung zu der Leiterplatte. Die Haltestege 8 dienen der Positionierung und Befestigung sowie der elektrischen Kontaktierung des Anschlussstückes 3 in der Leiterplatte in einer noch zu beschreibenden Weise.

Die Federzungen 6 bei der bevorzugten Ausgestaltung des Anschlussstückes und daher auch sämtliche Elemente desselben werden vorzugsweise aus Kupferberyllium (BeCu25) gebildet. Aus Kostengründen sind vorzugweise nur die Kontaktflächen 7 der Feder mit einer etwa 2,5 µ-Meter starken Beschichtung aus Silber versehen.

Die Figur 2 zeigt das Anschlussstück 3 nach Anordnen an der Leiterplatte. Die Federzungen 6 befinden sich dabei in einer Ausnehmung 10 (vgl. Figur 5), die an der Leiterplatte ausgespart ist und die zur Aufnahme einer Kontaktzunge, die durch ein nicht dargestelltes Kontaktblech gebildet wird, von dieser durchragt wird.

In Figur 2 sind des Weiteren durch Ringe 11 verdeutlichte Bereiche bzw. Flächen für das SMD-Handling vorgesehen. Über diese Flächen wird das Anschlussstück 3 bei der Montage gehalten und auf der Leiterplatte positioniert.

Wie die Figuren 2 bis 4 erkennen lassen, bildet die Leiterbahn 2 die Anlagefläche für das Anschlussstück 3 aus. Dabei liegt der Befestigungsabschnitt 4 vollflächig mit seiner Unterseite gegen die Leiterbahn 2 an. Der Haltesteg 8 durchragt ein Befestigungsloch 12, welches in der Leiterplatte 1 ausgespart und mit dem Material der Leiterbahnen (Kupfer) innen umfänglich beschichtet ist. In dieses Befestigungsloch 12 wird der Haltesteg 8 eingeführt und mittels Lot befestigt. Hierdurch erfolgt eine solide elektrische Kontaktierung mit der Leiterbahn 2 und im Übrigen eine Befestigung des Anschlussstückes 3 an der Leiterplatte 1. Wie insbesondere Figur 4 erkennen lässt, entspricht die Breite des Haltesteges 8 in etwa dem Durchmesser des Befestigungsloches 12, so dass beim Einbringen des Haltesteges 8 in das Befestigungsloch 12 das Anschlussstück 3 gegenüber der Leiterplatte 1 sehr genau fixiert ist.

Die Figur 5 zeigt eine Schnittansicht entlang der Linie V-V gemäß der Darstellung in Figur 2 und damit eine Querschnittsansicht durch die längliche Ausnehmung 5 der Leiterplatte 1. Man muss sich vorstellen, dass das bzw. die wärmeerzeugenden PTC-Elemente mit ihren jeweiligen Kontaktblechen in Bezug auf die Darstellung in Figur 4 unterhalb der Leiterplatte 1 angeordnet sind. Als Teil dieses wärmeerzeugenden Elementes ist in Figur 5 lediglich das Ende eines Kontaktbleches 13, welches eine Kontaktzunge 14 ausbildet, dargestellt. Diese Kontaktzunge 14 ist durch die Ausnehmung 10 der Leiterplatte 1 hindurchgeführt, d.h. durchragt die Leiterplatte 1. Der Durchtritt der Kontaktzunge 14 erfolgt zwischen den einander gegenüberliegenden Federzungen 6, die hierbei in Richtung auf die die Ausnehmung 10 begrenzenden Wandungen 15 verdrängt werden. Diese Verdrängung erfolgt durch elastisches Umbiegen der Federzungen 6 an der Stelle, wo diese von dem Befestigungsabschnitt 4 abgehen. Die Kontaktzunge 14 wirkt dabei lediglich gegen die Kontaktflächen 7 der jeweiligen Federzungen 6. Beim Einbringen der Kontaktzunge 14 zwischen die Federzungen 6 werden diese mit ihrem freien Ende schließlich gegen die Innenwand 15 der Ausnehmung 5 angelegt, wodurch sich eine erhöhte Federkraft ergibt, die die Kontaktzunge 14 sicher kontaktiert und zwischen den Federzungen 6 verpresst. Da das Einbringen der Kontaktzunge 14 von derjenigen Seite durch die Leiterplatte 1 erfolgt, an der der Befestigungsabschnitt 4 des Anschlussstückes 3 anliegt, wird dieses gegen die Unterseite der Leiterplatte 1 gedrückt, wenn die Federzungen 6 der Einbringbewegung der Kontaktzunge 14 einen gewissen Widerstand entgegensetzt. Durch diese Anlage an der Unterseite der Leiterplatte 1 ist das Anschlussstück 3 jederzeit sicher widergelagert.

Wie Figur 5 erkennen lässt, befinden sich die Federzungen 6 insgesamt innerhalb der Ausnehmung 10, d.h. zwischen der Ober- und Unterseite der Leiterplatte 1. Es ist eine sehr kompakte Ausgestaltung geschaffen, über die auf einfache Weise die Kontaktzunge 14 elektrisch mit einer Leiterbahn 2 der Leiterplatte 1 verbunden werden kann. Die Federzungen 6 sind so ausgeformt, dass beispielsweise eine Kontaktzunge mit der Ausgestaltung gemäß der in Figur 4 gezeigten Kontaktzunge 14 auch von der gegenüberliegenden Seite in die Ausnehmung 10 eingeschoben und mit der Leiterplatte 1 kontaktiert werden kann. Es ist zu bevorzugen, sämtliche Anschlussstücke 3 von der gleichen Seite auf der Leiterplatte 1 zu montieren. Diese im Folgenden als Bestückungsseite bezeichnete Seite der Leiterplatte 1 kann auch diejenige Seite sein, die ausschließlich die auf der Leiterplatte 1 befestigten Bauteile trägt. Bei einer solchen Ausgestaltung kann die fertige Montage der Leiterplatte 1 einseitig, d.h. ausschließlich von der Bestückungsseite erfolgen.

### Bezugszeichenliste

- 1: Leiterplatte
- 2: Leiterbahn
- 3: Anschlussstück
- 4: Befestigungsabschnitt
- 5: Ausnehmung, Anschlussstück
- 6: Federzunge
- 7: Kontaktfläche
- 8: Haltesteg
- 9: Zwischensteg
- 10: Ausnehmung, Leiterplatte
- 11: Fläche für SMD-Behandlung
- 12: Befestigungsloch
- 13: Kontaktblech
- 14: Kontaktzunge
- 15: Innenwand

## Patentansprüche

1. Elektrische Heizvorrichtung für ein Kraftfahrzeug mit wenigstens einem PTC-Heizelement mit im Wesentlichen parallel zueinander ausgerichteten und zwischen sich mindestens ein PTC-Element aufnehmenden Kontaktblechen (13), und einer Leiterplatte (1), welche wenigstens eine Ausnehmung (10) ausbildet, die von einer durch ein Kontaktblech (14) ausgebildeten Kontaktzunge (14) zum elektrischen Anschluss des PTC-Heizelementes an die Leiterplatte (1) durchragt ist, **gekennzeichnet durch**,
ein elektrisch leitend an eine Leiterbahn (2) der Leiterplatte (1) angeschlossenes gestanztes Anschlussstück (3), das einen auf der Leiterplatte (1) anliegenden Befestigungsabschnitt (4) und zumindest eine in die Ausnehmung (10) hineinragende Federzunge (6) ausbildet.

2. Elektrische Heizvorrichtung nach Anspruch 1, **dadurch gekennzeichnet, dass** sich die Federzunge (6) im Wesentlichen innerhalb der Leiterplatte (1) befindet.

3. Elektrische Heizvorrichtung nach Anspruch 1 oder 2, **dadurch gekennzeichnet, dass** die Federzunge (6) sich mit ihrem freien Ende an einer die Ausnehmung (10) umgebenden Wandung (15) abstützt.

4. Elektrische Heizvorrichtung nach einem der vorherigen Ansprüche, **dadurch gekennzeichnet, dass** eine mit der Kontaktzunge (14) zusammenwirkende Oberfläche (7) der Federzunge (6) konvex ausgebildet ist.

5. Elektrische Heizvorrichtung nach Anspruch 4, **dadurch gekennzeichnet, dass** mehrere Federzungen (6) an gegenüberliegenden Seiten in die Ausnehmung (10) hineinragen.

6. Elektrische Heizvorrichtung nach Anspruch 4 oder 5, **dadurch gekennzeichnet, dass** die Federzungen (6) jeweils versetzt zueinander an den gegenüberliegenden Seiten der Ausnehmung (10) vorgesehen sind.

7. Elektrische Heizvorrichtung nach einem der vorherigen Ansprüche, **dadurch gekennzeichnet, dass** der Befestigungsabschnitt (4) auf der dem wenigstens einem PTC-Element zugewandten Seite der Leiterplatte (1) angeordnet ist.

8. Elektrische Heizvorrichtung nach einem der vorherigen Ansprüche, **dadurch gekennzeichnet, dass** von dem Befestigungsabschnitt (4) wenigstens ein durch Stanzen und Umbiegen hergestellter Haltesteg (8) abragt, der in einem an der Leiterplatte (1) ausgesparten Befestigungsloch (12) im Eingriff ist.

9. Elektrische Heizvorrichtung nach Anspruch 8, **dadurch gekennzeichnet, dass** das Befestigungsloch (12) mit Lot ausgefüllt ist und der Haltesteg (8) mit einer Leiterbahn (2) der Leiterplatte (1) elektrisch in Verbindung steht.

10. Elektrische Heizvorrichtung nach Anspruch 8 oder 9, **dadurch gekennzeichnet, dass** der Haltesteg (8) und ein sich zwischen dem Haltesteg (8) und dem Befestigungsabschnitt (4) befindlicher Zwischensteg (9) durch Stanzen aus dem den Befestigungsabschnitt (4) bildenden Blech zu einem Streifen herausgeschnitten sind und dass der Zwischensteg (9) durch Biegen des Streifens gegenüber einer durch die Leiterplatte (1) gebildeten Anlagefläche für den Befestigungsabschnitt (4) gekrümmt herausgehoben ist.

11. Elektrische Heizvorrichtung nach einem der vorherigen Ansprüche, **dadurch gekennzeichnet, dass** der Befestigungsabschnitt (4) flächig auf einer auf der Oberfläche der Leiterplatte (1) ausgebildeten Leiterbahn (2) aufliegt.

## Claims

1. An electric heating device for a motor vehicle, comprising at least one PTC heating element with contact metal sheets (13) extending substantially parallel to one another and accommodating between them at least one PTC element, and a printed circuit board (1) having formed therein at least one opening (10) through which a contact tongue (14) projects, which is defined by a contact metal sheet (14) and which serves to establish an electric connection between the PTC heating element and the printed circuit board (1),
**characterized by**
a punched-out connection piece (3) connected to a conductor path (2) of the printed circuit board (1) in an electrically conductive manner, said connection piece (3) defining a fixing portion (4), which rests on the printed circuit board (1), and at least one spring tongue (6) projecting into the opening (10).

2. The electric heating device according to claim 1, **characterized in that** the spring tongue (6) is located substantially within the printed circuit board (1).

3. The electric heating device according to claim 1 or 2, **characterized in that** the free end of the spring tongue (6) rests on a wall (15) surrounding the opening (10).

4. The electric heating device according to any of the preceding claims, **characterized in that** a surface (7) of the spring tongue (6) cooperating with the contact tongue (14) is convex in shape.

5. The electric heating device according to claim 4, **characterized in that** a plurality of spring tongues (6) project into the opening (10) from opposite sides.

6. The electric heating device according to claim 4 or 5, **characterized in that** the spring tongues (6) are arranged on opposite sides of the opening (10) such that they are displaced relative to one another.

7. The electric heating device according to any of the preceding claims, **characterized in that** the fixing portion (4) is arranged on the printed circuit board side facing the at least one PTC element.

8. The electric heating device according to any of the preceding claims, **characterized in that** at least one holding lug (8) projects from the fixing portion (4), said holding lug (8) being produced by punching and bending and engaging a fastening hole (12) formed in the printed circuit board (1).

9. The electric heating device according to claim 8, **characterized in that** the fastening hole (12) is filled with a solder, and that the holding lug (8) is electrically connected to a conductor path (2) of the printed circuit board (1).

10. The electric heating device according to claim 8 or 9, **characterized in that** the holding lug (8) and an intermediate piece (9) located between said holding lug (8) and the fixing portion (4) are cut out, by punching, in the form of a strip from the metal sheet defining the fixing portion (4), and that the intermediate piece (9) is formed into a curved protruding shape by bending the strip relative to a contact surface for the fixing portion (4), said contact surface being defined by the printed circuit board (1).

11. The electric heating device according to any of the preceding claims, **characterized in that** the fixing portion (4) rests on a conductor path (2), which is formed on the surface of the printed circuit board (1), in planar contact therewith.

## Revendications

1. Dispositif de chauffage électrique pour un véhicule automobile, avec au moins un élément chauffant PTC comportant des tôles de contact (13) globalement parallèles et recevant entre elles au moins un élément PTC, et une carte imprimée (1) qui forme au moins un creux (10) traversé par une languette de contact (14) formée par une tôle de contact (13) et destinée au raccordement électrique de l'élément chauffant PTC à la carte imprimée (1),
**caractérisé par** une pièce de raccordement découpée (3) qui est raccordée, électriquement conductrice, à une piste conductrice (2) de la carte imprimée (1) et qui forme une section de fixation (4) qui est appliquée sur la carte imprimée (1), et au moins une languette élastique (6) qui dépasse dans le creux (10).

2. Dispositif de chauffage électrique selon la revendication 1, **caractérisé en ce que** la languette élastique (6) se trouve globalement à l'intérieur de la carte imprimée (1).

3. Dispositif de chauffage électrique selon la revendication 1 ou 2, **caractérisé en ce que** la languette élastique (6) s'appuie avec son extrémité libre contre une paroi (15) qui entoure le creux (10).

4. Dispositif de chauffage électrique selon l'une des revendications précédentes, **caractérisé en ce qu'**une surface (7) de la languette élastique (6) qui coopère avec la languette de contact (14) a une forme convexe.

5. Dispositif de chauffage électrique selon la revendication 4, **caractérisé en ce que** plusieurs languettes élastiques (6) dépassent, sur des côtés opposés, dans le creux (10).

6. Dispositif de chauffage électrique selon la revendication 4 ou 5, **caractérisé en ce que** les languettes élastiques (6) sont décalées les unes par rapport aux autres sur les côtés opposés du creux (10).

7. Dispositif de chauffage électrique selon l'une des revendications précédentes, **caractérisé en ce que** la section de fixation (4) est disposée sur le côté de la carte imprimée (1) qui est tourné vers le ou les éléments PTC.

8. Dispositif de chauffage électrique selon l'une des revendications précédentes, **caractérisé en ce qu'**au moins une patte de fixation (8) qui est fabriquée par découpage et pliage et qui pénètre dans un trou de fixation (12) réalisé dans la carte imprimée (1) dépasse de la section de fixation (4).

9. Dispositif de chauffage électrique selon la revendication 8, **caractérisé en ce que** le trou de fixation (12) est rempli avec un métal de brasage, et la patte de fixation (8) est en contact électrique avec une piste conductrice (2) de la carte imprimée (1).

10. Dispositif de chauffage électrique selon la revendication 8 ou 9, **caractérisé en ce que** la patte de fixation (8) et une patte intermédiaire (9) qui se trouve entre ladite patte de fixation (8) et la section de fixation (4) sont découpées dans la tôle qui forme la section de fixation (4), pour former une bande, et **en ce que** la patte intermédiaire (9) est soulevée suivant une forme courbe grâce à un pliage de ladite bande par rapport à une surface d'application formée par la carte imprimée (1) pour la section de fixation (4).

11. Dispositif de chauffage électrique selon l'une des revendications précédentes, **caractérisé en ce que** la section de fixation (4) est posée à plat sur une piste conductrice (2) formée sur la surface de la carte imprimée (1).
